# FASCICULE DE BREVET EUROPEEN

(11) **EP 4 228 975 B1**
(45) Date de publication et mention de la délivrance du brevet: **12.06.2024**
(21) Numéro de dépôt: 21786521.1
(22) Date de dépôt: 15.10.2021
(51) Int. Cl.: B65D 5/50

(54) **COLIS INTEGRANT DES MOYENS DE RETENUE D'UN OBJET**
VERPACKUNGSARTIKEL MIT MITTELN ZUM HALTEN EINES OBJEKTS
PACKAGING ITEM COMPRISING MEANS FOR RETAINING AN OBJECT

(30) Priorité: 19.10.2020 FR 2010712
(43) Date de publication de la demande: 23.08.2023
(73) Titulaire: PA.COTTE SA, 1009 Pully (CH)
(72) Inventeur: COTTE, Pierre-Alain, 92224 Amberg (DE); LIMOUSIN, Damien, 44360 Saint Etienne de Montluc (FR); MOURRAIN, Denis, 44120 VERTOU (FR); COLAS, Charles, 44000 Nantes (FR); AFFRE DE SAINT ROME, Ronan, 44521 OUDON (FR)
(74) Mandataire: reuteler & cie SA
(86) Numéro de dépôt international: PCT/EP2021/078710
(87) Numéro de publication internationale: WO 2022/084203

(56) Documents cités:
- WO-A1-2020/104339
- KR-B1- 101 370 760
- US-B1- 9 821 944
- US-B2- 9 309 024

## Description

Le domaine de l'invention est celui de la logistique.

Plus précisément, l'invention concerne un colis, ou un moyen de colisage logistique, c'est-à-dire un contenant, pour l'acheminement d'objets entre deux destinations, au moyen d'un colis.

Pour transporter un objet en toute sécurité, et de manière sûre, il est connu des colis tels que des boîtes ou des cartons.

D'une manière générale, les colis comprennent une caisse présentant un fond et un rebord périphérique qui définissent ensemble un volume interne dans lequel est logé l'objet à transporter.

Le rebord périphérique peut être mobile par rapport au fond de la caisse. A ce titre, il comprend plusieurs panneaux rabattables sur le fond ou dans le prolongement du fond de la caisse.

Les colis comprennent également un couvercle mobile par rapport à la caisse. Ces couvercles peuvent notamment adopter une position fermée dans laquelle le couvercle obture le volume interne de la caisse.

Afin de permettre la protection des objets transportés, certains colis comprennent des moyens de retenue pour maintenir l'objet à transporter dans la caisse.

Il est connu des moyens de retenue qui prennent la forme de panneaux de mousse intégrés à la caisse et au couvercle. Les panneaux de mousse peuvent, le cas échéant, être rapportés à la caisse. Autrement dit, les panneaux de mousse peuvent être intégrés à la caisse seulement si leur présence est requise.

Plus précisément, les panneaux de mousse sont solidarisés au fond de la caisse, éventuellement à son rebord périphérique, et au couvercle.

L'objet à transporter est alors inséré dans le volume interne de sorte à venir au contact de la mousse et à être bloqué au minimum par la mousse du fond et la mousse du couvercle.

Ce type de moyens de retenue présente comme inconvénient majeur son épaisseur, ou, autrement dit, l'encombrement qu'il occupe dans le volume interne de la caisse.

En effet, la mousse prend une majeure partie du volume interne de la caisse. Toutefois, la mousse présente des caractéristiques élastiques de sorte à former des moyens de retenue déformables pour épouser le contour de l'objet à transporter.

Cependant, en fonction de la taille de l'objet, plusieurs colis doivent être prévus.

Par exemple, pour un objet volumineux et pour un objet de petite taille, une même caisse ne pourra pas être utilisée. Dans le cas de l'objet de petite taille, si une caisse ou un colis convenant à un objet de grande taille est utilisé, la mousse n'est pas déformée convenablement au contact de l'objet de petite taille, et ce dernier peut alors se déplacer dans le volume interne de la caisse au risque de s'abîmer.

Au contraire, si un objet de grande taille est introduit dans le volume interne d'une caisse destinée à contenir un objet de petite taille, le colis peut devenir inutilisable pour faute d'espace insuffisant dans le volume interne, le couvercle ne pouvant dès lors pas être fermé correctement de sorte à obturer réellement le volume interne de la caisse. Il en résulte alors que l'objet n'est pas réellement protégé et est visible de toute personne transportant le colis, cela pouvant conduire à un risque de vol de l'objet.

Les transporteurs ou les professionnels du conditionnement doivent, en conséquence, posséder des colis de différentes tailles en fonction de la taille des objets à transporter.

Selon une autre technique connue, les moyens de retenue se présentent sous la forme d'une enveloppe plastique à l'intérieur de laquelle l'objet à transporter est glissé, l'enveloppe est ensuite déformée pour que ses parois viennent au contact de l'objet à transporter et maintiennent celui-ci dans sa position.

Selon un premier type, les enveloppes peuvent être solidarisées sur le fond de la caisse et leur déformation peut être réalisée par exemple par chauffage de sorte à rétracter la matière, généralement une matière plastique, pour que celle-ci se rigidifie au contact de l'objet.

Un inconvénient de cette solution réside dans le fait que la déformation de l'enveloppe, lorsqu'elle est réalisée par chauffage, ne peut pas être réalisée par tout le monde puisque cette technique implique le recours à un équipement de chauffage spécifique.

En effet, des moyens de chauffage, tels que des chauffeurs thermiques par exemple, doivent être utilisés et peuvent nécessiter une formation spéciale de sorte que seuls les professionnels puissent déformer l'enveloppe.

Par ailleurs, lorsque l'enveloppe est solidaire du fond de la caisse, cela peut présenter un inconvénient majeur pour l'intégrité de la caisse, notamment si celle-ci est en carton, une chaleur trop élevée pouvant détruire le carton en le brûlant.

De plus, l'introduction de l'objet à transporter dans l'enveloppe peut s'avérer difficile, voire impossible.

Cela est particulièrement vérifié si l'objet à transporter est inséré dans l'enveloppe une fois que la caisse est en forme, c'est-à-dire que le volume interne est défini, le rebord périphérique de la caisse formant un obstacle majeur à l'insertion de l'objet dans l'enveloppe.

Pour pallier à cela, il peut être nécessaire, premièrement, d'insérer l'objet dans l'enveloppe puis ensuite de former la caisse et enfin de déformer l'enveloppe.

Cela représente un temps de manipulation important qui peut être préjudiciable pour les professionnels et également être impossible à réaliser pour des particuliers, notamment pour déformer l'enveloppe ou mettre en forme la caisse.

Selon un deuxième type, l'enveloppe peut également être solidaire d'un plateau destiné à être logé dans la caisse. Dans ce cas, l'objet est introduit à l'intérieur de l'enveloppe puis, afin de solidariser et de maintenir l'objet, l'enveloppe est déformée par pliage des bords du plateau, de sorte à tendre les deux parois de l'enveloppe pour emprisonner l'objet. Une fois que cela est terminé, le plateau replié peut être inséré dans la caisse puis le couvercle mobile peut être refermé sur la caisse.

Ces moyens de retenue présentent également certains inconvénients.

En effet, l'insertion de l'objet dans l'enveloppe ne pose pas de problème, cependant la déformation du plateau, notamment le pliage de ses bords représente une manipulation compliquée, voire impossible à réaliser lorsque l'objet est volumineux et que l'enveloppe à déformer propose une résistance à la déformation importante. La déformation de l'enveloppe peut alors devenir chronophage et rebuter les professionnels qui feront alors une déformation partielle voire proposeront un colis de taille supérieure engendrant un coût de transport supérieur pour le consommateur final.

En outre, cela oblige le stockage à la fois de la caisse, du couvercle et des moyens de retenue, ce qui représente un encombrement total préjudiciable et donc un surcoût qui est souvent répercuté au client final.

On connait également l'ajout de papier froissé, de poches d'air, d'intercalaires cartonnés, ou encore de billes de mousse permettant de caler l'objet à transporter à l'intérieur du colis, et de le protéger lors du transport.

Une autre technique a été développée pour répondre au besoin de retenue d'un objet dans un colis, tout en offrant un mode de fonctionnement simplifié comparativement aux techniques connues.

Cette technique prévoit que les moyens de retenue sont solidaires du couvercle et comprennent une peau élastiquement déformable qui vient au contact de l'objet contenu dans le colis, pour le recouvrir et le maintenir contre le fond de la caisse.

Si une telle solution donne satisfaction, elle reste néanmoins perfectible.

En effet, la peau souple présente une tension appliquée sur l'objet qui pourrait endommager ledit objet, notamment si celui-ci est particulièrement fragile.

Par ailleurs, certains objets peuvent présenter des formes complexes pour lesquelles la peau élastiquement déformable ne peut assurer un bon maintien. Ainsi, il est possible qu'une partie seulement de l'objet soit maintenue par la peau élastiquement déformable tandis qu'une autre partie reste libre de mouvement dans le colis, au risque de heurter la caisse en cas de déplacement violent du colis.

En outre, lorsque deux objets de différente taille doivent être transportés dans le même colis, il est nécessaire de les maintenir tous les deux dans le colis, ce qui n'est possible que par l'intermédiaire d'une entretoise ou d'une cale intercalée entre

les deux objets. Cela oblige donc à ajouter du poids dans le colis et surtout à stocker tout moyen pouvant former une entretoise.

De plus, lorsque le colis est arrivé chez le destinataire, les objets sont retirés et le colis peut être réutilisé tandis que l'entretoise n'a plus d'utilité et est alors jetée. Cela entraine alors un risque de pollution, notamment si l'entretoise n'est pas jetée dans un circuit de recyclage ou que son recyclage n'est pas possible.
US2013/0233752 décrit une structure d'emballage pour retenir un objet, l'emballage comprenant un panneau et un film.
KR101370760 décrit un dispositif de pressage interne de conteneur.
US9821944 décrit des systèmes d'assemblage d'emballages et des procédés pour la décélération et la protection des emballages pendant que les emballages sont chargés dans une boîte en vrac.
WO2020/104339 décrit un emballage comprenant une boîte pouvant adopter une position de stockage et une position d'utilisation.

L'invention a notamment pour objectif de palier les inconvénients de l'art antérieur

Plus précisément, l'invention a pour objectif de proposer une solution permettant le calage d'au moins un objet en s'adaptant de manière automatique aux caractéristiques de chaque objet, notamment en termes de résistance mécanique et en termes de géométrie.

L'invention a également pour objectif de fournir une telle solution qui permette de créer, dans le colis, des zones de différentes intensités de retenue.

L'invention a aussi pour objectif de fournir une telle solution qui soit simple de mise en oeuvre pour un expéditeur du colis.

L'invention a en outre pour objectif de fournir une telle solution qui présente un faible encombrement lorsque le colis est stocké entre deux utilisations.

Ces objectifs, ainsi que d'autres qui apparaîtront par la suite, sont atteints grâce à l'invention qui a pour objet un colis comprenant une caisse présentant un fond, le colis comprenant, en outre, des moyens de retenue pour maintenir, dans la caisse, au moins un objet, les moyens de retenue comprenant une peau élastiquement déformable destinée à recouvrir le ou les objets positionnés sur le fond, caractérisé en ce que la peau élastiquement déformable présente une zone centrale élastique et une zone périphérique élastique autour de la zone centrale élastique, la zone centrale élastique présentant une élasticité inférieure à la zone périphérique élastique, et en ce que la peau élastiquement déformable comprend également au moins une zone tertiaire élastique prolongeant la zone centrale élastique en direction d'un bord de la peau élastiquement déformable en étant bordé par la zone périphérique élastique, ladite zone tertiaire élastique présentant une élasticité inférieure ou égale à l'élasticité de la zone centrale élastique.

La présence de la ou des zones tertiaires permet de limiter l'écartement de la zone centrale élastique par rapport au fond malgré la déformation de la zone périphérique.

La ou les zones tertiaires forment ainsi des lignes de traction de la zone centrale vers les bords de la peau élastiquement déformable et donc vers le fond de la caisse.

Un objet placé sous la peau élastiquement déformable peut donc être maintenu indépendamment de sa forme et/ou de sa fragilité. L'élasticité différentielle du filet permet de maintenir un objet à transporter au centre du colis, cela de manière automatique avec une protection maximale.

Selon un premier mode de réalisation avantageux, la zone centrale élastique et chaque zone tertiaire élastique sont réalisées dans un premier matériau, la zone périphérique élastique étant réalisée dans un deuxième matériau différent du premier matériau, le premier matériau présentant une élasticité inférieure à celle du deuxième matériau.

L'utilisation de différents matériaux permet de pouvoir contrôler l'élasticité de chaque zone de manière précise.

Selon un autre mode de réalisation avantageux, la zone centrale élastique et chaque zone tertiaire élastique, présentent une pluralité de premières découpes, la zone périphérique élastique présentant une pluralité de deuxièmes découpes, la densité et la taille des premières découpes étant inférieures à la densité et à la taille des deuxièmes découpes.

La présence des premières découpes et des deuxièmes découpes permet de modifier et/ou de répartir l'élasticité du ou des matériaux de la peau élastiquement déformable, cela afin d'assurer le maintien d'un objet dans la caisse.

En outre, la présence de découpes permet de modifier l'élasticité d'une zone au moins en fonction d'une utilisation particulière.

Selon une forme de réalisation avantageuse, la peau élastiquement déformable présente une forme rectangulaire, et comprend quatre zones tertiaires élastiques s'étendant chacune vers l'un des coins de la forme rectangulaire.

Une telle configuration permet de répartir les zones de tension de la zone centrale élastique de sorte que la force exercée par la zone centrale élastique sur un objet soit uniforme sur l'objet.

Selon une autre forme de réalisation avantageuse, la peau élastiquement déformable présente une forme rectangulaire, et comprend huit zones tertiaires élastiques dont quatre zones tertiaires élastiques s'étendent chacune vers l'un des coins de la zone rectangulaire et quatre autres zones tertiaires élastiques s'étendent chacune vers l'un des côtés de la forme rectangulaire.

Une telle configuration permet d'améliorer encore la répartition de la force exercée par la zone centrale élastique sur un objet à maintenir dans la caisse.

Selon encore une autre forme de réalisation avantageuse, la peau élastiquement déformable comprend également au moins une zone subsidiaire parmi :
- une couronne entourant la zone centrale élastique et la zone périphérique élastique ;
- une pluralité de formes en V s'étendant chacune depuis le bord de la peau élastiquement déformable et pointant vers la zone centrale élastique.

La présence de la couronne et des formes en V permet de contrôler plus encore la déformation de la peau élastiquement déformable pour améliorer le maintien d'un objet dans la caisse.

De préférence, la caisse comprend un cadre rigide à l'intérieur duquel s'étend la peau élastiquement déformable.

Le cadre rigide est utilisé pour permettre d'écarter la peau élastiquement déformable de la caisse afin d'y déposer ou d'en retirer un objet. Lorsqu'un objet est mis en place dans la caisse, le positionnement du cadre rigide est alors réalisé pour permettre le maintien de l'objet dans la caisse.

Dans ce cas, la caisse comprend avantageusement un rebord périphérique prolongeant le fond, le cadre rigide étant monté à rotation sur le rebord périphérique.

Le déplacement de la peau élastiquement déformable par rapport au fond de la caisse est alors réalisé par une simple rotation du cadre rigide par rapport au rebord périphérique.

Avantageusement, le colis comprend également :
- un couvercle monté à rotation sur le rebord périphérique,
- une bielle montée à rotation sur le couvercle d'une part, et à rotation sur le cadre rigide d'autre part,
le rebord périphérique, le couvercle, la bielle et le cadre rigide formant ensemble un parallélogramme déformable.

La présence de la bielle pour former un parallélogramme déformable avec le rebord périphérique, le cadre rigide et le couvercle, permet de faciliter la manipulation et l'utilisation du couvercle puisque le simple positionnement du couvercle dans une position fermée, c'est-à-dire empêchant l'accès à l'intérieur de la caisse, permet de positionner le cadre rigide contre le fond de la caisse, et ainsi de tendre la peau élastiquement déformable sur l'objet à maintenir, de sorte à l'immobiliser dans la caisse.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
[Fig. 1] la figure 1 est une vue en perspective de dessus d'un colis selon l'invention, comprenant des moyens de retenue d'un objet dans le colis ;
[Fig. 2] la figure 2 est une vue en coupe longitudinale du colis de la figure 1 montrant un objet maintenu dans le colis par les moyens de retenue ;
[Fig. 3] la figure 3 est une représentation schématique d'une peau des moyens de retenue du colis selon l'invention, selon une première forme de réalisation ;
[Fig. 4] la figure 4 est une représentation schématique d'une peau des moyens de retenue du colis selon l'invention, selon une deuxième forme de réalisation ;
[Fig. 5] la figure 5 est une représentation schématique d'une peau des moyens de retenue du colis selon l'invention, selon une troisième forme de réalisation ;
[Fig. 6] la figure 6 est une représentation schématique d'une peau des moyens de retenue du colis selon l'invention, selon une quatrième forme de réalisation ;
[Fig. 7] la figure 7 est une représentation schématique d'une peau des moyens de retenue du colis selon l'invention, selon une cinquième forme de réalisation.

La figure 1 illustre un colis 1 selon l'invention.

Le colis 1 comprend une caisse 2.

La caisse 2 comprend un fond 3 et un rebord périphérique 4 dont une face supérieure définit une ouverture de la caisse 2.

Le colis 1 comprend également un couvercle 5 permettant de refermer la caisse 2 et notamment d'autoriser, ou d'empêcher un accès à l'intérieur de la caisse 2 en obturant l'ouverture.

Pour assurer une protection d'un objet O à transporter, le colis 1 comprend également des moyens de retenue 6 montés à l'intérieur de la caisse 2.

Tel qu'illustré sur les figures 1 et 2, les moyens de retenue 6 comprennent un cadre 7 rigide et une peau 8 élastiquement déformable.

La peau 8 élastiquement déformable est positionnée à l'intérieur du cadre 7 rigide et maintenue sensiblement tendue dans celui-ci.

Comme décrit ci-après, et en référence à la figure 2, lorsqu'un objet O est destiné à être maintenu à l'intérieur du colis 1, l'objet O est positionné sur le fond 3 de la caisse 2 et le cadre 7 est positionné en appui contre le fond 3 de la caisse 2. Dans ce cas, la peau 8 élastiquement déformable est déformée et vient épouser au moins partiellement l'objet O pour le maintenir plaqué contre le fond 3 de la caisse 2.

La caractéristique élastique de la peau 8 élastiquement déformable permet de s'adapter aux formes différentes que peut prendre l'objet O.

Toutefois, le colis 1 est destiné à permettre le transport d'objets O de différentes tailles.

Pour cela, la peau 8 élastiquement déformable peut être réalisée selon différentes formes de réalisation.

Les figures 3, 4, 5, 6 et 7 illustrent différentes forment de réalisation de la peau 8 élastiquement déformable.

De manière commune à toutes les formes de réalisation, la peau 8 élastiquement déformable présente une zone centrale élastique 9 et une zone périphérique élastique 10 autour de la zone centrale élastique 9.

De préférence, la zone centrale élastique 9 présente une élasticité inférieure à la zone périphérique élastique 10.

Cela permet de conférer à la peau 8 élastiquement déformable une déformation contrôlée en fonction de la présence d'un objet O sous celle-ci.

Plus précisément, la zone centrale élastique 9 se déforme moins que la zone périphérique élastique 10 en présence d'un objet O à maintenir.

Ainsi, comme expliqué ci-après, en fonction de la taille de l'objet O et de son positionnement par rapport à la peau 8 élastiquement déformable, l'objet O peut être maintenu d'une manière plus ou moins lâche selon le besoin.

En effet, un objet O placé uniquement sous la zone centrale élastique 9 sera plaqué contre le fond 3 de la caisse 2 de manière plus forte comparativement à son positionnement sous la zone périphérique élastique 10.

Ainsi, il est possible, en fonction de la fragilité de l'objet O, de choisir la tension de maintien qui lui est appliquée en fonction de son positionnement sous la peau 8 élastiquement déformable.

Par ailleurs, tel que cela est illustré sur les figures 4, 5 et 7, la peau 8 élastiquement déformable peut présenter des zones tertiaires élastiques 11 s'étendant depuis la zone centrale élastique 9 vers l'un des bords de la peau 8 élastiquement déformable.

La ou chaque zone tertiaire élastique 11 prolonge la zone centrale élastique 9 en direction d'un bord de la peau 8 élastiquement déformable en étant bordée par la zone périphérique élastique 10.

A l'instar de la zone centrale élastique 9, la ou chaque zone tertiaire élastique 11 présente une élasticité inférieure à celle de la zone périphérique élastique 10.

Plus particulièrement, la ou chaque zone tertiaire élastique 11 présente une élasticité inférieure ou égale à l'élasticité de la zone centrale élastique 9.

Cela permet de pouvoir générer des lignes d'efforts de traction de la zone centrale élastique 9 vers le fond 3 de la caisse 2.

Pour réaliser cette différence d'élasticité entre chacune des zones, une première technique consiste à former la peau par assemblage de plusieurs morceaux de matériaux différents.

A titre d'exemple, la zone centrale élastique 9 et chaque zone tertiaire élastique 11 sont réalisées dans un premier matériau et la zone périphérique élastique 10 est réalisée dans un deuxième matériau différent du premier matériau. Le premier matériau présente alors une élasticité inférieure à celle du deuxième matériau.

L'assemblage entre les différents matériaux peut être réalisé au choix par l'un des procédés suivants :
- couture ;
- collage ;
- soudage ;
- fusion.

En variante, lorsque chaque zone tertiaire élastique 11 présente une élasticité inférieure à la zone centrale élastique 9, celles-ci peuvent être réalisées dans un troisième matériau qui présente alors une élasticité inférieure à l'élasticité du premier matériau.

Selon une autre technique, la peau 8 élastiquement déformable est réalisée d'une seule pièce et chaque zone est réalisée par découpe de ladite peau 8 élastiquement déformable.

Plus précisément, en référence au médaillon de détail de la figure 3, la zone centrale élastique 9 présente une pluralité de premières découpes 91 et la zone périphérique élastique 10 présente une pluralité de deuxièmes découpes 101.

La densité et la taille des premières découpes 91 est inférieure à la densité et à la taille des deuxièmes découpes 101.

En d'autres termes, plus la taille et la densité des découpes sont importantes, plus la peau est dépourvue de matière, donc présente une élasticité importante.

Dans le cas où les zones tertiaires élastiques 11 présentent une élasticité égale à l'élasticité de la zone centrale élastique 9, chaque zone tertiaire élastique 11 présente alors une pluralité de premières découpes 91.

En revanche, dans le cas où les zones tertiaires élastiques 11 présentent une élasticité inférieure à celle de la zone centrale élastique 9, alors chaque zone tertiaire élastique 11 présente des troisièmes découpes (non illustrées) dont la densité et la taille est inférieure à celle des premières découpes 91.

Préférentiellement, les découpes présentent une forme circulaire ou ovoïde, de sorte à éviter tout angle pouvant générer une amorce de rupture. En effet, lorsqu'une matière élastiquement déformable se durcit, notamment par l'effet du temps, de la chaleur ou de son usure, elle a tendance à se craqueler, et lorsque les craquelures apparaissent dans des zones anguleuses, elles favorisent la déchirure du matériau élastique.

Selon une première forme de réalisation illustrée sur la figure 3, la peau 8 élastiquement déformable présente sous une forme rectangulaire, et présente une forme élastique 9 prolongée de part et d'autre en direction des plus petits côtés de la forme rectangulaire par deux zones tertiaires élastiques 11 joignant chacune un bord de la peau 8 élastiquement déformable, selon un sens opposé l'une par rapport à l'autre.

Selon une deuxième forme de réalisation illustrée sur la figure 4, la peau 8 élastiquement déformable se présente sous une forme rectangulaire et présente quatre zones tertiaires élastiques 11 s'étendant chacune depuis la zone centrale élastique 9 en direction d'un coin de la forme rectangulaire de la peau 8 élastiquement déformable.

Selon une troisième forme de réalisation illustrée sur la figure 5, les caractéristiques de la peau 8 élastiquement déformable, selon la deuxième forme de réalisation illustrée sur la figure 4, sont reproduites et améliorées.

Pour cela, la peau 8 élastiquement déformable comprend quatre zones tertiaires élastiques 11 s'étendant chacune depuis la zone centrale élastique 9 en direction d'un coin de la forme rectangulaire de la peau 8 élastiquement déformable, ainsi que quatre zones tertiaires élastiques 11 s'étendant chacune depuis la zone centrale élastique 9 en direction d'un côté de la forme rectangulaire de la peau 8 élastiquement déformable.

Cela permet ainsi d'offrir des lignes de tension de la zone centrale élastique 9 en direction du fond 3 de la caisse 2, de manière sensiblement homogène.

Pour éviter des zones de tension trop anguleuses, les jonctions entre les zones tertiaires élastiques 11 et la zone centrale élastique 9 sont réalisées par des arrondis.

Par ailleurs, pour exercer une force de plaquage d'un objet O contre le fond 3 de la caisse 2 par la peau 8 élastiquement déformable, celle-ci peut comprendre une zone de chevauchement C entre la zone centrale élastique 9, la zone ou chaque zone tertiaire élastique 11 et la zone périphérique élastique 10.

Cela est notamment illustré sur le quatrième mode de réalisation illustré sur la figure 6.

La zone de chevauchement C permet de créer une zone d'élasticité supérieure à l'élasticité de la zone périphérique élastique 10, mais inférieure à l'élasticité de la zone centrale élastique 9 et/ou de la zone ou de chaque zone tertiaire élastique 11.

Selon une cinquième forme de réalisation illustrée sur la figure 7, la peau 8 élastiquement déformable comprend également au moins une zone subsidiaire 12 parmi :
- une couronne 12a entourant la zone centrale élastique 9 et la zone périphérique élastique 10 ;
- une pluralité de formes en V 12b s'étendant chacune depuis le bord de la peau 8 élastiquement déformable et pointant vers la zone centrale élastique 9.

Tel qu'illustré sur la figure 7, la peau élastiquement déformable comprend à la fois une zone subsidiaire 12 en forme de couronne 12a et six formes en V 12b.

En utilisation du colis 1, tel que cela est illustré par les flèches F sur la figure 4, les zones tertiaires élastiques 11 permettent, par leur faible élasticité, de limiter la déformation de la zone centrale élastique 9, c'est-à-dire son écartement par rapport au fond 3 de la caisse 2, ce qui permet, lorsqu'un objet O est positionné entre le fond 3 de la caisse 2 et la peau 8 élastiquement déformable, de maintenir immobile dans la caisse 2 ledit objet O.

Il en va de même pour les zones subsidiaires 12 qui présentent une élasticité au moins inférieure à l'élasticité de la zone périphérique élastique 10 et, de préférence, inférieure ou égale à l'élasticité de la zone centrale élastique 9.

En référence à la figure 1, le colis 1 comprend également une bielle 13 intercalée entre le couvercle 5 et le cadre 7 rigide des moyens de retenue 6.

De préférence, la bielle 13 est montée à rotation sur le couvercle d'une part, et à rotation sur le cadre rigide 7 rigide d'autre part.

Selon un mode de réalisation, particulier, la bielle 13 forme une partie du cadre 7 rigide.

Le rebord périphérique 4, le couvercle 5, la bielle 13 et le cadre 7 rigide forment ensemble un parallélogramme déformable.

Plus précisément, le couvercle 5, qui est monté à rotation sur le rebord périphérique 4, peut adopter une position d'ouverture dans laquelle il se trouve sensiblement perpendiculaire au fond 3 de la caisse 2 et n'empêche pas l'accès à l'intérieur de la caisse 2, et une position de fermeture dans laquelle il empêche l'accès à l'intérieur de la caisse 2, et se trouve sensiblement parallèle au fond 3 de la caisse 2.

Tel qu'illustré sur la figure 1, le couvercle 5 se trouve dans une position intermédiaire entre sa position d'ouverture et sa position de fermeture.

La rotation de la bielle 13 par rapport au couvercle 5 et au cadre 7 rigide permet de pouvoir déformer le parallélogramme et notamment de pouvoir faire pivoter le cadre 7 rigide lors du passage du couvercle 5 de sa position fermée à sa position ouverte, et inversement.

En utilisation, un utilisateur positionne le couvercle 5 dans sa position d'ouverture, le cadre 7 rigide se trouvant alors écarté du fond 3 de la caisse 2. Puis, l'utilisateur insère un objet O dans la caisse et le positionne sur le fond 3 de la caisse 2.

L'utilisateur manipule ensuite le couvercle 5 pour le placer dans sa position fermée.

Lors de cette manipulation, la bielle 13 entraîne alors en rotation le cadre 7 rigide en direction du fond 3 de la caisse 2.

Lorsque le couvercle 5 est dans sa position de fermeture, tel qu'illustré sur la figure 2, le cadre 7 rigide se trouve sensiblement parallèle au fond 3 de la caisse 2, au voisinage du fond 3 et, la peau 8 élastiquement déformable se déforme au contact de l'objet O situé sur le fond 3 de la caisse 2.

La présence des zones tertiaires élastiques 11 permet de limiter la déformation de la peau 8 élastiquement déformable et notamment la déformation de la zone centrale élastique 9, c'est-à-dire son éloignement par rapport au fond 3 de la caisse 2, ce qui assurer un bon maintien de l'objet O sur le fond 3 de la caisse 2 du colis 1 en vue de son transport.

## Revendications

1. Colis (1) comprenant une caisse (2) présentant un fond (3), le colis (1) comprenant, en outre, des moyens de retenue (6) pour maintenir, dans la caisse (2), au moins un objet (O), les moyens de retenue (6) comprenant une peau (8) élastiquement déformable destinée à recouvrir le ou les objets (O) positionnés sur le fond (3), **caractérisé en ce que** la peau (8) élastiquement déformable présente une zone centrale élastique (9) et une zone périphérique élastique (10) autour de la zone centrale élastique (9), la zone centrale élastique (9) présentant une élasticité inférieure à la zone périphérique élastique (10), et **en ce que** la peau (8) élastiquement déformable comprend également au moins une zone tertiaire élastique (11) prolongeant la zone centrale élastique (8) en direction d'un bord de la peau (8) élastiquement déformable en étant bordé par la zone périphérique élastique (10), ladite zone tertiaire élastique (11) présentant une élasticité inférieure ou égale à l'élasticité de la zone centrale élastique (9).

2. Colis (1) selon la revendication 1, **caractérisé en ce que** la zone centrale élastique (9) et chaque zone tertiaire élastique (11) sont réalisées dans un premier matériau, la zone périphérique élastique (10) étant réalisée dans un deuxième matériau différent du premier matériau, le premier matériau présentant une élasticité inférieure à celle du deuxième matériau.

3. Colis (1) selon la revendication 1 ou la revendication 2, **caractérisé en ce que** la zone centrale élastique (9) et chaque zone tertiaire élastique (11), présentent une pluralité de premières découpes (91), la zone périphérique élastique (10) présentant une pluralité de deuxièmes découpes (101), la densité et la taille des premières découpes (91) étant inférieures à la densité et à la taille des deuxièmes découpes (101).

4. Colis (1) selon l'une quelconque des revendications précédentes, **caractérisé en ce que** la peau (8) élastiquement déformable présente une forme rectangulaire, et comprend quatre zones tertiaires élastiques (11) s'étendant chacune vers l'un des coins de la forme rectangulaire.

5. Colis (1) selon l'une des revendications 1 à 3, **caractérisé en ce que** la peau (8) élastiquement déformable présente une forme rectangulaire, et comprend huit zones tertiaires élastiques (11) dont quatre zones tertiaires élastiques (1) s'étendent chacune vers l'un des coins de la zone rectangulaire et quatre autres zones tertiaires élastiques (1) s'étendent chacune vers l'un des côtés de la forme rectangulaire.

6. Colis (1) selon l'une quelconque des revendications précédentes, **caractérisé en ce que** la peau (8) élastiquement déformable comprend également au moins une zone subsidiaire (12) parmi :
- une couronne (12a) entourant la zone centrale élastique (9) et la zone périphérique élastique (10) ;
- une pluralité de formes en V (12b) s'étendant chacune depuis le bord de la peau (8) élastiquement déformable et pointant vers la zone centrale élastique (9).

7. Colis (1) selon l'une quelconque des revendications précédentes, **caractérisé en ce que** la caisse (2) comprend un cadre rigide (7) à l'intérieur duquel s'étend la peau (8) élastiquement déformable.

8. Colis (1) selon la revendication 7, **caractérisé en ce que** la caisse (2) comprend un rebord périphérique (4) prolongeant le fond (3), le cadre rigide (7) étant monté à rotation sur le rebord périphérique (4).

9. Colis (1) selon la revendication précédente, **caractérisé en ce qu'**il comprend également :
- un couvercle (5) monté à rotation sur le rebord périphérique (4),
- une bielle (13) montée à rotation sur le couvercle (5) d'une part, et à rotation sur le cadre rigide (7) d'autre part,
le rebord périphérique (4), le couvercle (5), la bielle (13) et le cadre rigide (7) formant ensemble un parallélogramme déformable.

## Patentansprüche

1. Verpackung (1), umfassend einen Kasten (2), der einen Boden (3) aufweist, wobei die Verpackung (1) ferner Haltemittel (6) umfasst, um mindestens ein Objekt (O) in dem Kasten (2) zu halten, wobei die Haltemittel (6) eine elastisch verformbare Haut (8) umfassen, die bestimmt ist, das oder die auf dem Boden (3) positionierten Objekte (O) zu bedecken, **dadurch gekennzeichnet, dass** die elastisch verformbare Haut (8) einen elastischen zentralen Bereich (9) und einen elastischen peripheren Bereich (10) um den elastischen zentralen Bereich (9) aufweist, wobei der elastische zentrale Bereich (9) eine geringere Elastizität als der elastische periphere Bereich (10) aufweist, und dass die elastisch verformbare Haut (8) ebenfalls mindestens einen elastischen tertiären Bereich (11) umfasst, der den elastischen zentralen Bereich (8) in Richtung eines Randes der elastisch verformbaren Haut (8) verlängert, indem er vom elastischen peripheren Bereich (10) gesäumt wird, wobei der elastische tertiäre Bereich (11) eine Elastizität aufweist, die geringer oder gleich der Elastizität des elastischen zentralen Bereichs (9) ist.

2. Verpackung (1) nach Anspruch 1, **dadurch gekennzeichnet, dass** der elastische zentrale Bereich (9) und jeder elastische tertiäre Bereich (11) aus einem ersten Material hergestellt sind, wobei der elastische periphere Bereich (10) aus einem zweiten Material hergestellt ist, das sich vom ersten Material unterscheidet, wobei das erste Material eine geringere Elastizität als das zweite Material aufweist.

3. Verpackung (1) nach Anspruch 1 oder Anspruch 2, **dadurch gekennzeichnet, dass** der elastische zentrale Bereich (9) und jeder elastische tertiäre Bereich (11) eine Vielzahl erster Ausschnitte (91) aufweisen, wobei der elastische periphere Bereich (10) eine Vielzahl zweiter Ausschnitte (101) aufweist, wobei die Dichte und die Größe der ersten Ausschnitte (91) kleiner als die Dichte und die Größe der zweiten Ausschnitte (101) ist.

4. Verpackung (1) nach einem der vorangehenden Ansprüche, **dadurch gekennzeichnet, dass** die elastisch verformbare Haut (8) eine rechteckige Form aufweist und vier elastische tertiäre Bereiche (11) umfasst, die sich jeweils zu einer der Ecken der rechteckigen Form erstrecken.

5. Verpackung (1) nach einem der Ansprüche 1 bis 3, **dadurch gekennzeichnet, dass** die elastisch verformbare Haut (8) eine rechteckige Form aufweist und acht elastische tertiäre Bereiche (11) umfasst, von denen sich vier elastische tertiäre Bereiche (1) jeweils zu einer der Ecken des rechteckigen Bereichs erstrecken und sich vier andere elastische tertiäre Bereiche (1) jeweils zu einer der Seiten der rechteckigen Form erstrecken.

6. Verpackung (1) nach einem der vorangehenden Ansprüche, **dadurch gekennzeichnet, dass** die elastisch verformbare Haut (8) ebenfalls mindestens einen Hilfsbereich (12) umfasst von:
- einem Kranz (12a), der den elastischen zentralen Bereich (9) und den elastischen peripheren Bereich (10) umgibt;
- einer Vielzahl von V-Formen (12b), die sich jeweils ab dem Rand der elastisch verformbaren Haut (8) erstrecken und zum elastischen zentralen Bereich (9) zeigen.

7. Verpackung (1) nach einem der vorangehenden Ansprüche, **dadurch gekennzeichnet, dass** der Kasten (2) einen starren Rahmen (7) umfasst, in dessen Inneren sich die elastisch verformbare Haut (8) erstreckt.

8. Verpackung (1) nach Anspruch 7, **dadurch gekennzeichnet, dass** der Kasten (2) eine Umfangskante (4) umfasst, die den Boden (3) verlängert, wobei der starre Rahmen (7) auf der Umfangskante (4) rotatorisch angebracht ist.

9. Verpackung (1) nach vorangehendem Anspruch, **dadurch gekennzeichnet, dass** sie ebenfalls umfasst:
- einen Deckel (5), der auf der Umfangskante (4) rotatorisch angebracht ist,
- eine Verbindung (13), die einerseits auf dem Deckel (5) rotatorisch angebracht ist und andererseits auf dem starren Rahmen (7) rotatorisch angebracht ist,
wobei die Umfangskante (4), der Deckel (5), die Verbindung (13) und der starre Rahmen (7) gemeinsam ein verformbares Parallelogramm bilden.

## Claims

1. A package (1) comprising a casing (2) with a bottom (3), the package (1) further comprising retaining means (6) for holding, in the casing (2), at least one object (O), the retaining means (6) comprising an elastically deformable skin (8) intended to cover the object(s) (O) positioned on the bottom (3), **characterized in that** the elastically deformable skin (8) has a central elastic area (9) and a peripheral elastic area (10) around the central elastic area (9), the central elastic area (9) having a lower elasticity than the peripheral elastic area (10), and **in that** the elastically deformable skin (8) also comprises at least one elastic tertiary area (11) extending the central elastic area (8) in the direction of an edge of the elastically deformable skin (8) while being bordered by the peripheral elastic area (10), said elastic tertiary area (11) having an elasticity lower than or equal to the elasticity of the central elastic area (9).

2. The package (1) according to claim 1, **characterized in that** the central elastic area (9) and each elastic tertiary area (11) are made of a first material, the peripheral elastic area (10) being made of a second material different from the first material, the first material having a lower elasticity than that of the second material.

3. The package (1) according to claim 1 or claim 2, **characterized in that** the central elastic area (9) and each elastic tertiary area (11) have a plurality of first cutouts (91), the peripheral elastic area (10) having a plurality of second cutouts (101), the density and the size of the first cutouts (91) being lower than the density and the size of the second cutouts (101).

4. The package (1) according to any one of the preceding claims, **characterized in that** the elastically deformable skin (8) has a rectangular shape, and comprises four elastic tertiary areas (11) each extending towards one of the corners of the rectangular shape.

5. The package (1) according to any of claims 1 to 3, **characterized in that** the elastically deformable skin (8) has a rectangular shape, and comprises eight elastic tertiary areas (11) whose four elastic tertiary areas (1) each extend towards one of the corners of the rectangular area and four other elastic tertiary areas (1) each extend towards one of the sides of the rectangular shape.

6. The package (1) according to any one of the preceding claims, **characterized in that** the elastically deformable skin (8) also comprises at least one subsidiary area (12) among:
- a ring (12a) surrounding the central elastic area (9) and the peripheral elastic area (10);
- a plurality of V-shapes (12b) each extending from the edge of the elastically deformable skin (8) and pointing towards the central elastic area (9).

7. The package (1) according to any one of the preceding claims, **characterized in that** the casing (2) comprises a rigid frame (7) inside which the elastically deformable skin (8) extends.

8. The package (1) according to claim 7, **characterized in that** the casing (2) comprises a peripheral rim (4) extending the bottom (3), the rigid frame (7) being rotatably mounted on the peripheral rim (4).

9. The package (1) according to the preceding claim, **characterized in that** it also comprises :
- a lid (5) rotatably mounted on the peripheral rim (4),
- a connecting rod (13) rotatably mounted on the lid (5) on the one hand, and rotatably mounted on the rigid frame (7) on the other hand,
the peripheral rim (4), the lid (5), the connecting rod (13) and the rigid frame (7) together forming a deformable parallelogram.
